# EUROPÄISCHE PATENTSCHRIFT

(11) **EP 1 240 433 B1**
(45) Veröffentlichungstag und Bekanntmachung des Hinweises auf die Patenterteilung: **19.07.2006**
(21) Anmeldenummer: 00951529.7
(22) Anmeldetag: 23.08.2000
(51) Int. Cl.: F04C 25/02, F04C 25/00, F04B 37/14, F04B 37/20

(54) **Trockenverdichtende Vakuumpumpe mit Gasballasteinrichtung**
Dry compressing vacuum pump having a gas ballast device
Pompe à vide à compression sèche comportant un dispositif de ballast à gaz

(30) Priorität: 22.12.1999 DE 19962445
(43) Veröffentlichungstag der Anmeldung: 18.09.2002
(73) Patentinhaber: Leybold Vacuum GmbH, 50968 Köln (DE)
(72) Erfinder: ARNDT, Lutz, D-53844 Troisdorf (DE); DREIFERT, Thomas, 50171 Kerpen (DE); HÖLZEMER, Michael, D-50127 Bergheim 3 (DE); MEYER, Jürgen, D-50259 Pulheim (DE); SCHÖNBORN, Frank, D-51061 Köln (DE)
(74) Vertreter: Leineweber, Jürgen
(86) Internationale Anmeldenummer: PCT/EP2000/008201
(87) Internationale Veröffentlichungsnummer: WO 2001/046592

(56) Entgegenhaltungen:
- DE-A- 19 709 206
- GB-A- 1 364 854
- US-A- 3 677 664
- US-A- 5 066 202
- US-A- 5 209 653
- US-A- 5 573 387
- PATENT ABSTRACTS OF JAPAN vol. 1995, no. 04, 31. Mai 1995 (1995-05-31) & JP 07 006962 A (FUJITSU LTD), 10. Januar 1995 (1995-01-10)

## Beschreibung

Die Erfindung bezieht sich auf eine trockenverdichtende Vakuumpumpe mit kontinuierlicher oder stufenweiser innerer Verdichtung sowie mit einer Gasballasteinrichtung.

Unter "trockenverdichtende Vakuumpumpe mit innerer Verdichtung" soll jede Vakuumpumpe verstanden werden, deren Schöpfraum oder Schöpfräume ölfrei ist/sind und bei denen das Schöpfraumvolumen kontinuierlich oder stufenweise vom Einlass zum Auslass der Pumpe abnimmt. Ein Beispiel für eine trockenverdichtende Vakuumpumpe mit kontinuierlich abnehmendem Schöpfraumvolumen ist eine Schraubenvakuumpumpe mit Schraubengängen, deren Steigung, Tiefe und/oder Breite kontinuierlich vom Einlass zum Auslass abnimmt. Beispiele für trockenverdichtende Vakuumpumpen mit stufenweise abnehmender innerer Verdichtung sind mehrstufige Klauen-, Roots- oder Kolbenvakuumpumpen, bei denen das Volumen der Schöpf- oder Kompressionsräume von Stufe zu Stufe abnimmt. Auch bei Schraubenvakuumpumpen ist es bekannt, die Schraubengängänge so auszubilden, dass sie ihre Eigenschaften stufenweise verändern.

Trockenverdichtende Vakuumpumpen werden in der Regel bei Applikationen (z.B. bei der Halbleiter-Fertigung) eingesetzt, bei denen giftige, sehr teure oder auch explosive Gase gefördert werden müssen.

Es ist bekannt, bei trockenverdichtenden Vakuumpumpen der erwähnten Art Gasballasteinrichtungen einzusetzen, um im auslassseitigen Bereich Kondensationen zu vermeiden. Der Gasballast wird deshalb dem oder den im Auslassbereich gelegenen Schöpfräumen oder Schöpfraumabschnitten zugeführt.

Trockenverdichtende Vakuumpumpen der hier betroffenen Art weisen wegen ihrer inneren Verdichtung im auslassseitigen Bereich häufig Drücke auf, die nicht nur den Ansaugdruck sondern auch den Atmosphärendruck deutlich überschreiten können. Dieses gilt auch für den Fall, dass Bypassventile eingesetzt werden, weil diese Ventile einen großen Gasstrom auf Grund ihrer begrenzten Querschnitte drosseln. Würde eine Vakuumpumpe der hier betroffenen Art in dieser Betriebsphase mit offenem Gasballastventil betrieben, dann würden von der Pumpe geförderte Gase aus dem Schöpfraum in die Atmosphäre gelangen.

Aus der DE-A-197 09 206 ist eine Vakuumpumpe der hier betroffenen Art bekannt. Die GB-A-13 64 854 beschreibt die Ausrüstung einer ölgedichteten Vakuumpumpe mit einem Rückschlagventil, wie es auch bereits im Buch "Modern Vacuum Practice", McGraw-Hill Book Company Europe, London, (1989), Seite 78 von Nigel S. Harris beschrieben wird. Beim Rückschlagventil nach der GB-A-13 64 854 handelt es sich um ein federbelastetes Rückschlagventil.

Der vorliegenden Erfindung liegt die Aufgabe zu Grunde, bei einer Vakuumpumpe der eingangs genannten Art die Gasballasteinrichtung so auszubilden, dass die Gefahr des Austritts von Gasen nicht mehr besteht. Außerdem soll erreicht werden, dass der Gasballastbetrieb den Antriebsmotor der Pumpe nicht zusätzlich belastet.

Diese Aufgabe wird durch die kennzeichnenden Merkmale der Patentansprüche gelöst.

Dadurch, dass Bestandteil der Gasballasteinrichtung ein Rückschlagventil ist, kann sichergestellt werden, dass von der Pumpe geförderte Gase über die Gasballasteinrichtung nicht nach außen gelangen können. Das Differenzdruckventil ermöglicht den Ballastgaseinlass nur ab einer bestimmten Druckdifferenz. Durch diese Maßnahme kann sichergestellt werden, dass ein Gasballasteintritt nur bei Drücken in der Vakuumpumpe möglich ist, die unterhalb des durch das Differenzdruckventil vorgegebenen Druckes liegen. Eine unnötige Belastung der Pumpe durch die eingelassenen Ballastgase kann dadurch vermieden werden.

Weitere Vorteile und Einzelheiten der Erfindung sollen an Hand von in den Figuren 1 bis 5 dargestellten Ausführungsbeispielen erläutert werden. Es zeigen
- Figur 1 eine schematisch dargestellte mehrstufige Pumpe mit der erfindungsgemäßen Gasballasteinrichtung,
- Figur 2 eine konkrete Ausführung der Gasballasteinrichtung,
- Figur 3 die Rotoren einer Schraubenvakuumpumpe mit innerer Verdichtung sowie
- Figuren 4 und 5 Beispiele für mehrstufige Kolbenvakuumpumpen.

Die Pumpe 1 nach Figur 1 umfasst drei Stufen 2, 3, 4 mit vom Einlass 5 zum Auslass 6 abnehmenden Schöpfraumvolumen. Zwischen der vorletzten und der letzten Stufe ist eine erfindungsgemäß gestaltete Gasballasteinrichtung 8 angeschlossen, die in einer Ballastgaszuführungsleitung 9 - in beliebiger Reihenfolge angeordnet - ein Absperrventil 11, ein Rückschlagventil 12 und ein Differenzdruckventil 13 aufweist.

Mit Hilfe des Absperrventils 11 kann in bekannter Weise der Gasballastbetrieb zu- oder abgeschaltet werden. Das Rückschlagventil 12 ist so eingebaut, dass es den Austritt von Gasen, die in der Pumpe 1 gefördert werden, durch die Leitung 9 verhindert. Das Differenzdruckventil 13 bewirkt, dass das Ballastgas bei offenem Ventil 11 nur dann in die Pumpe 1 eintritt, wenn der Druck im Bereich des Ballastgaseintritts einen durch das Differenzdruckventil vorgegebenen Druck unterschreitet.

Die Figur 2 zeigt eine Ausführungsform der Gasballasteinrichtung 8, die unmittelbar auf das Gehäuse 15 einer Vakuumpumpe 1 aufgesetzt ist. Sie umfasst das Gehäuse 16, das mit Hilfe einer Schraube 17 auf der Vakuumpumpe 1 befestigt ist. Die Schraube 17 ist in den der Zuführung des Ballastgases dienenden Kanal 18 eingeschraubt und weist in diesem Bereich einen Schafthohlraum 19 auf, der über eine seitliche Öffnung 21 mit dem Innenraum 22 des Gehäuses 16 in Verbindung steht. Im Hohlraum 19 befindet sich das Rückschlagventil 12. Es besteht aus einer Kugel 23 (z.B. aus einem Elastomer), einem Sitz 24 (z.B. aus Stahl) und einer Feder 25, die in Richtung Schließstellung wirkt.

Das beschriebene Rückschlagventil 12 hat auch die Funktion des Differenzdruckventiles 13. Der gewünschte Differenzdruck kann über die Auslegung der Schließfeder 25 bestimmt werden.

Der Innenraum 22 des zylindrisch ausgebildeten Gehäuses 16 weist seitliche Öffnungen 27 auf. Eine das Gehäuse 16 umfassende, drehbare Hülse 28 weist in der dargestellten Position zu den Öffnungen 27 konzentrische Durchbrechungen 29 auf. Durch Verdrehen der Hülse 28 erfolgt das Öffnen oder Verschließen der Gasballastzufuhr.

Figur 3 zeigt die Rotoren 31, 32 einer trockenverdichtenden Vakuumpumpe 1 nach dem Schraubenprinzip. Einlass und Auslass sind schematisch durch Pfeile 34, 35 gekennzeichnet. Die Schraubengänge der Rotoren 31, 32 haben eine abnehmende Steigung und eine abnehmende Breite der Gewindestege. Auslassnah ist eine Gasballastzufuhr über die Gasballasteinrichtung 8 vorgesehen.

Schraubenvakuumpumpen werden vorteilhaft mit deutlicher innerer Verdichtung betrieben, so dass sich eine maximale Leistungsaufnahme des Antriebsmotors bei einem Ansaugdruck von etwa 300 mbar ergibt. Bei diesem Ansaugdruck ist die Zufuhr von Ballastgas nicht erforderlich, weil die dann üblicherweise hohen Pumpentemperaturen eine Kondensation vermeiden. Würde dennoch in diesem Betriebszustand Ballastgas gefördert, so würde das eine zusätzliche Leistungsaufnahme zur Folge haben, d.h., dass eine zusätzliche Motorleistung bevorratet werden müsste. Es ist deshalb zweckmäßig, das Differenzdruckventil 13 so zu bemessen, dass eine Gasballastzufuhr erst bei einer relativ hohen Druckdifferenz erfolgen kann. Beträgt beispielsweise der Öffnungsdruck des Differenzdruckventils 900 mbar, könnte Gasballast erst bei einem Druck von ca. 100 mbar (Atmosphärendruck minus 900 mbar) eingelassen werden. In diesem Betriebszustand wird die volle Motorleistung nicht mehr benötigt, so dass für den Gasballast keine größere Motorleistung installiert werden muss.

Die Figuren 4 und 5 zeigen eine Ausführungsform (Figur 4 nur teilweise) einer trockenverdichtenden Vakuumpumpe, die als mehrstufige Kolbenvakuumpumpe ausgebildet ist. In ihren Schöpfraumgehäuseteilen 41 und 42 befinden sich die zylindrischen Schöpfräume 43 bis 46. Zwischen den Gehäuseteilen 41, 42 befindet sich der Kurbelwellenraum 47, dessen Gehäuse mit 48 bezeichnet ist. Die Kolben 51 bis 54 sind jeweils gestuft und bilden acht Pumpenkammern, die zum Teil parallel geschaltet sind, so dass die dargestellte Pumpe vier Pumpstufen mit abnehmendem Volumen hat. Ihr Einlass ist mit 55, ihr Auslass mit 56 bezeichnet. In der älteren deutschen Patentanmeldung 196 34 519.7 ist eine Vakuumpumpe dieser Art im einzelnen beschrieben. Die letzte ringförmige Pumpkammer bildet die letzte Stufe der dargestellten Vakuumpumpe. Ihr Einlass ist mit 57, ihr Auslass mit 58 bezeichnet.

Bei der Ausführung nach Figur 4 erfolgt die Gasballastzufuhr in die Verbindungsleitung zwischen dem Auslass der vorletzten Pumpstufe und dem Einlass 57 der letzten Pumpstufe. An diese Verbindungsleitung ist die Gasballasteinrichtung 8 angeschlossen.

Bei der Ausführung nach Figur 5 erfolgt die Gasballastzufuhr über den Kurbelwellenraum 47, wie es aus der DE-A-197 09 206 an sich bekannt ist.

Der Einlass 57 der letzten Stufe der Pumpe steht über die Leitung 59 mit dem Kurbelwellenraum 47 in Verbindung. Ihre Mündung bildet einen schöpfraumnahen Ballastgaseintritt 61. Sie liegt in der Nähe der einen Stirnseite des Kurbelwellengehäuses 48. Im Bereich der gegenüberliegenden Seite des Kurbelwellengehäuses 48 befindet sich der Gasballast- oder Spülgaseinlass 8. Über den Gaseinlass 8 einströmendes Gas kann der Kurbelwellenraum 47 gespült und/oder darin ein Unterdruck aufrechterhalten werden.

In Kolbenvakuumpumpen ist es wichtig, dass der Druck im Kurbelgehäuse 47 zum Druck in den Pumpenkammern passt. Insbesondere ist der Start einer Kolbenvakuumpumpe bei der Verwendung von Wechselstrommotoren, die ein schwaches Startmoment aufweisen, schwierig, wenn im Kurbelgehäuse ein hoher Druck (z.B. Atmosphärendruck) und in den Arbeitsräumen 43 bis 46 ein Vakuum herrscht. Dieser Fall tritt auf, wenn die Pumpe bei evakuiertem Rezipienten stillgesetzt und über die geöffnete Gasballasteinrichtung 8 das Kurbelgehäuse 47 geflutet wird. Öffnet jedoch die Gasballastzufuhr erst beim Überschreiten einer Druckdifferenz, kann auch beim Stillsetzen der Pumpe im Kurbelgehäuse ein Unterdruck aufrechterhalten werden. Beträgt beispielsweise die durch das Differenzdruckventil vorgegebene Druckdifferenz 600 mbar, dann wird bei geöffneter Gasballasteinrichtung 8 das Kurbelgehäuse 47 nur bis zu einem Druck von etwa 400 mbar (Atmosphärendruck minus 600 mbar) belüftet.

## Patentansprüche

1. Trockenverdichtende Vakuumpumpe (1) mit kontinuierlicher oder stufenweiser innerer Verdichtung, mit einem Antriebsmotor, sowie mit einer Gasballasteinrichtung (8), die ein Absperrventil (11) umfasst, **dadurch gekennzeichnet, dass** die Gasballasteinrichtung (8) zusätzlich ein Rückschlagventil (12) umfasst, das den Austritt von Gasen aus der Pumpe (1) durch die Gasballasteinrichtung (8) nach außen verhindert, dass die Gasballasteinrichtung (8) weiterhin ein Differenzdruckventil (13) umfasst, das seine Offenstellung nur dann einnimmt, wenn die Differenz zwischen dem Atmosphärendruck und dem Druck, der pumpenseitig dem Ventil (13) anliegt, einen eingestellten Wert überschreitet, und dass der Öffnungsdruck des Differenzdruckventils (13) so bemessen ist, dass eine Gasballastzufuhr nur bei einem Betriebszustand der Vakuumpumpe (1) möglich ist, bei dem die volle Leistung des Antriebsmotors nicht benötigt wird.

2. Vakuumpumpe nach Anspruch 1, **dadurch gekennzeichnet, dass** sie eine Schraubenvakuumpumpe ist.

3. Vakuumpumpe nach Anspruch 2, **dadurch gekennzeichnet, dass** das Differenzdruckventil (13) so ausgebildet ist, dass es bei einer Druckdifferenz von 800 bis 1000 mbar, vorzugsweise etwa 900 mbar, öffnet.

4. Vakuumpumpe nach Anspruch 1, **dadurch gekennzeichnet, dass** sie eine mehrstufige Kolbenvakuumpumpe ist.

5. Vakuumpumpe nach Anspruch 4, **dadurch gekennzeichnet, dass** den Kolben ein gemeinsamer Kurbelwellenraum (47) zugeordnet ist und dass die Ballastgaszufuhr über den Kurbelwellenraum (47) erfolgt.

6. Vakuumpumpe nach Anspruch 4 oder 5, **dadurch gekennzeichnet, dass** die Gasballasteinrichtung (8) an eine Leitung angeschlossen ist, die den Ausgang der vorletzten Stufe mit dem Eingang (57) der letzten Stufe verbindet.

7. Vakuumpumpe nach einem der Ansprüche 4 bis 6, **dadurch gekennzeichnet, dass** das Differenzdruckventil (13) so ausgebildet ist, dass es bei einer Druckdifferenz von 500 bis 1000 mbar, vorzugsweise 800 mbar, öffnet.

## Claims

1. Dry-compressing vacuum pump (1) having continuous or graduated internal compression, having a driving motor and having a gas-ballast device (8) which comprises an isolating valve (11),
**characterised in that** the gas-ballast device (8) additionally comprises a non-return valve (12) which prevents the escape of gases from the pump (1) through the gas-ballast device (8) to the outside; that the gas-ballast device (8) moreover comprises a differential-pressure valve (13) which assumes its open position only when the difference between atmospheric pressure and the pressure present at the valve (13) on the pump side exceeds a preset value; and that the opening pressure of the differential-pressure valve (13) is so rated that it is possible to supply gas ballast only when the vacuum pump (1) is in an operating state in which the full power of the driving motor is not needed.

2. Vacuum pump according to claim 1,
**characterised in that** it is a screw-type vacuum pump.

3. Vacuum pump according to claim 2,
**characterised in that** the differential-pressure valve (13) is so designed that it opens at a pressure difference of 800 to 1000 mbar, preferably at approximately 900 mbar.

4. Vacuum pump according to claim 1,
**characterised in that** it is a multi-stage piston-type vacuum pump.

5. Vacuum pump according to claim 4,
**characterised in that** a common crankshaft chamber (47) is associated with the pistons, and that the ballast gas is supplied via said crankshaft chamber (47).

6. Vacuum pump according to claim 4 or 5,
**characterised in that** the gas-ballast device (8) is connected to a line which links the outlet of the last but one stage to the inlet (57) of the last stage.

7. Vacuum pump according to one of claims 4 to 6,
**characterised in that** differential-pressure valve (13) is so designed that it opens at a pressure difference of 500 to 1000 mbar, preferably 800 mbar.

## Revendications

1. Pompe à vide à compression sèche (1) comprenant une compression intérieure en continu ou étagée, un moteur de commande ainsi qu'un dispositif de ballast à gaz (8) qui comprend une vanne d'arrêt (11),
**caractérisée en ce que**
le dispositif de ballast à gaz (8) comprend en outre un clapet anti-retour (12) qui empêche la sortie vers l'extérieur des gaz de la pompe (1) par le dispositif de ballast à gaz (8),
le dispositif de ballast à gaz (8) comprend de plus une soupape de pression différentielle (13) qui ne prend sa position ouverte que lorsque la différence entre la pression atmosphérique et la pression régnant au niveau de la soupape (13) côté pompe dépasse une valeur réglée, et
la pression d'ouverture de la soupape de pression différentielle (13) est mesurée de telle sorte qu'une alimentation de ballast à gaz n'est possible que dans un état de fonctionnement de la pompe à vide (1) où la puissance totale du moteur de commande n'est pas nécessaire.

2. Pompe à vide selon la revendication 1,
**caractérisée en ce qu'**il s'agit d'une pompe à vide à vis.

3. Pompe à vide selon la revendication 2,
**caractérisée en ce que** la soupape de pression différentielle (13) est réalisée de telle sorte qu'elle s'ouvre dans le cas d'une différence de pression de 800 à 1 000 mbar, de préférence environ à 900 mbar.

4. Pompe à vide selon la revendication 1,
**caractérisée en ce qu'**il s'agit d'une pompe à vide à pistons à plusieurs étages.

5. Pompe à vide selon la revendication 4,
**caractérisée en ce qu'**une chambre de vilebrequin commune (47) est associée aux pistons et l'alimentation de ballast à gaz s'effectue par la chambre de vilebrequin (47).

6. Pompe à vide selon la revendication 4 ou 5,
**caractérisée en ce que** le dispositif de ballast à gaz (8) est raccordé à une conduite qui relie la sortie de l'avant-dernier étage à l'entrée (57) du dernier étage.

7. Pompe à vide selon l'une quelconque des revendications des 4 à 6,
**caractérisée en ce que** la soupape de pression différentielle (13) est réalisée de telle sorte qu'elle s'ouvre dans le cas d'une différence de pression de 500 à 1 000 mbar, de préférence de 800 mbar.
